# EUROPÄISCHE PATENTSCHRIFT

(11) **EP 0 466 048 B1**
(45) Veröffentlichungstag und Bekanntmachung des Hinweises auf die Patenterteilung: **09.10.1996**
(21) Anmeldenummer: 91111229.0
(22) Anmeldetag: 05.07.1991
(51) Int. Cl.: H01H 33/66

(54) **Schaltvorrichtung zur Unterbrechung von Fehlerströmen**
Fault-current interruption switch
Interrupteur des courants de défaut

(30) Priorität: 10.07.1990 DE 4021945
(43) Veröffentlichungstag der Anmeldung: 15.01.1992
(73) Patentinhaber: AEG Sachsenwerk GmbH, D-93053 Regensburg (DE)
(72) Erfinder: Stegmüller, Karl, Dipl. Ing., W-8401 Wiesent (DE)
(74) Vertreter: Breiter, Achim, Dipl.-Ing.

(56) Entgegenhaltungen:
- DE-A- 1 808 730
- DE-A- 2 331 858
- DE-A- 2 828 671
- US-A- 3 240 901
- US-A- 4 765 771

## Beschreibung

Die Erfindung betrifft eine Schaltvorrichtung gemäß dem Oberbegriff des 1. Anspruchs.

Eine bekannte Schaltvorrichtung dieser Art (US-A-3,240,901) weist ein Gehäuse mit zwei an den axialen Enden vorgesehenen Anschlußstücken auf, wobei das Gehäuse in axialer Richtung in Kammern unterteilt ist. In einer stirnseitigen Kammer befindet sich zur Durchführung von wiederholten Unterbrechungen eine Vakuumschaltkammer mit einem ortsfesten und einem in Achsrichtung des Gehäuses beweglichen Schaltkontakt, der mittels einer in einer mittleren Gehäusekammer angeordneten Kniehebelanordnung über eine äußere Betätigungseinrichtung verstellt werden kann. Der Vakuum-Schaltkammer ist eine Ausschaltfeder zugeordnet, die bei geschlossenen Schaltkontakten der Vakuum-Schaltkammer im mechanisch vorgespannten Zustand so verklinkt ist, daß die Schaltkontakte im geschlossenen Zustand verbleiben. Der Vakuumschaltkammer ist außerdem ein Magnetelement zugeordnet, das abhängig vom Strom, der durch die Vakuum-Schaltkammer fließt, magnetische Wirkungen auf einen Magnetanker ausübt, der mit der Verklinkung der Ausschaltfeder gekoppelt ist. Tritt hierbei ein den normalen Betriebs- oder Überstrom übersteigender Fehlerstrom auf, dann bewegt das Magnetelement den Magnetanker, der über eine Gestänge- und Wippenanordnung die Verklinkung der Ausschaltfeder löst, so daß die Schaltkontakte der Vakuum-Schaltkammer geöffnet werden. Von Nachteil ist hierbei, daß am Magnetanker eine besondere Justiereinrichtung erforderlich ist, um Wirkungstoleranzen zwischen dem Magnetelement und dem Magnetanker ausgleichen zu können und es ist eine relativ aufwendige, Bauvolumen beanspruchende Gestänge- und Wippenanordnung notwendig, um die am Magnetanker auftretende Auslösekraft zur Lösung der Verklinkung zu übertragen.

Es ist auch eine Schaltvorrichtung bekannt (DE-A-1 808 730), bei der auf eine äußere Stirnseite eines axial in Kammern unterteilten Gehäuses eine Vakuum-Schaltkammer aufgesetzt ist, von welcher der Verlängerungsschaft eines beweglichen Schaltkontakts in das Gehäuse hineinragt und einerseits mit einer mechanischen Betätigungsvorrichtung gekoppelt sowie elektrisch in Serie mit einer Betätigungsspule geschaltet ist, die koaxial zum Betätigungsgestänge der Vakuum-Schaltkammer angeordnet ist. In der Einschaltstellung der Schaltkontakte der Vakuum-Schaltkammer wird das Schaltgestänge mittels eines Dauermagneten verklinkt. Fließt bei dieser Anordnung ein erhöhter Fehlerstrom durch die Vakuum-Schaltkammer, dann erzeugt die Betätigungsspule in einer mit dem Schaltgestänge fest verbundenen Metallscheibe eine der Kraft des Verklinkungs-Magneten entgegengerichtete Kraftkomponente, die größer als die Haltekraft des Magneten ist. Dadurch werden die Schaltkontakte der Vakuum-Schaltkammer beim Auftreten von hohen Fehlerströmen selbsttätig geöffnet. Bei diesem Aufbau erfordert die Abstimmung der einander entgegenwirkenden Magnetkräfte besondere Sorgfalt.

Der Erfindung liegt die Aufgabe zugrunde, bei einer Schaltvorrichtung gemäß dem Oberbegriff des 1. Anspruchs Maßnahmen zu treffen, durch welche bei einfachem Aufbau und ohne Justiermittel eine zuverlässige Auslösung der Verklinkung erreicht wird.

Die Lösung dieser Aufgabe erfolgt gemäß der Erfindung durch die kennzeichnenden Merkmale des 1. Anspruchs.

Bei einer Ausgestaltung einer Schaltvorrichtung gemäß der Erfingung wird der Verlängerungschaft des beweglichen Schaltkontakts als Primärleiter eines Stromwandlers ausgenutzt, dessen Sekundärspule unmittelbar eine Ringspule des Magnetauslösers speist. Mechanisch bewegte und zu justierende Teile zur Erfassung des Fehlerstroms und zur Übertragung auf den Magnetauslöser sind damit nicht notwendig.

Zweckmäßige Ausführungen des Erfindungsgedankens sind in den Unteransprüchen angegeben.

Zum besseren Verständnis der Erfindung wird auf die folgenden Zeichnungen verwiesen:
Fig. 1: Schaltvorrichtung im Schnitt in eingeschalteter und und ausgeschalteter Stellung.
Figur 2: Einbau der Schaltvorrichtung in einer metallgekapselten, gasisolierten Schaltanlage; (einphasige Darstellung)
Figur 3: Schaltschema des Sekundärkreises innerhalb der Schaltvorrichtung.
Figur 4: Schaltschema des Sekundärkreises mit Kapazität.
Figur 5: Schaltvorrichtung mit gewickeltem Kondensator.
Figur 6: Schaltvorrichtung mit Plattenkondensator.

Ein besonders vorteilhaftes Ausführungsbeipiel des Erfindungsgedankensist in Figur 1 dargestellt. Das Gehäuse der erfindungsgemäßen Schaltvorrichtung hat eine zylindrische Form und ist in ihrem Innern in zwei Teile unterteilt. Im oberen Raum befindet sich die Vakuum-Schaltkammer 1, deren ortsfester Kontakt 1a über die Leiterspirale 23 mit dem Anschlußstück 2 verbunden ist. Mit Hilfe des spiralförmigen Leiters 23 wird ein Magnetfeld erzeugt, das im offenen Kontaktspalt zwischen den Schaltkontakten 1a und 1b nahezu parallel zur Schalterachse verläuft und so in bekannter Weise das Schaltvermögen der Vakuumschaltkammer verbessert. Anschließend an die Trennwand 8, die das Gehäuse in zwei Teile teilt, schließt sich der zweite Raum an, in dem der Stromwandler 4, der Magnetauslöser 5, die Ausschaltfeder 9 und die Verklinkung 10 untergebracht sind.
Der zweite Raum wird durch das zweite Anschlußstück 3 abgeschlossen. Der erste Raum wird in seinem wesentlichen Teil durch das Isolierrohr 6 umhüllt, während der zweite Teil des Gehäuses duch das Metallrohr 7 abgeschlossen ist. Im geöffneten Zustand der Schaltkammer steht auf diese Weise die wiederkehrende Spannung an den Schaltkontakten ebenso am Porzellanrohr der Vakuumschaltkammer 1, wie auch an den Enden des Isolierrohres 6 an. Weil im Inneren des Gehäuses eine von Verunreinigungen freie Umgebung für die Vakuumschaltkammer 1 herrscht, kann die Länge des Keramikrohres deutlich kleiner sein als die Länge des Isolierrohres 6, das auch ungünstigen Umgebungseinflüssen ausgesetzt sein kann.

Der Stromwandler 4 besteht aus einem Ringkern 4a und einer Sekundärspule 4b, während als Primärleiter der Schaft des beweglichen Schaltkontakts 1b bzw. dessen Verlängerung 25 dient. Letztere steht über einen Gleitkontakt 24 mit dem zweiten Anschlußstück 3 in Verbindung und wird also im Betrieb vom Primärstrom durchflossen. Der Magnetauslöser 5 beinhaltet eine Ringspule 5 und eine sie an drei Seiten umgebenden ferromagnetischen Körper 5b, dessen unterer Schenkel so augebildet ist, daß er einen minimalen Luftspalt gegenüber dem in vertikaler Richtung beweglichen Magnetanker 5c aufweist. Letzterer steht unter der Wirkung einer Rückstellfeder 14, die ihn bei nicht erregter Ringspule 5a in seine Ruhelage drückt, wobei er in vertikaler Richtung gegenüber dem ferromagnetischen Körper 5b den Luftspalt 26 bildet ( linke Seite der Figur 1 ). Der Stromwandler 4 und der Magnetauslöser 5 bilden gegenüber der Verlängerung 25 einen Ringspalt, in dem in dem vorliegenden Beispiel die Auschaltfeder 9, die sich mit ihrem oberen Ende an der Trennwand 8 abstützt, angeordnet ist. Das untere Ende der Ausschaltfeder 9 liegt am Druckstück 10b an, das sich wiederum über eine schräge Fläche mittels der Klemmkörper 10a in axialer Richtung auf der Stützplatte 10c und in radialer Richtung an den Magnetanker 5c abstützt ( linke Seite der Figur 1 ). An dem Druckstück 10b ist außerdem über das Rohr 11 das untere Ende der Kontaktkraftfeder 12 abgestützt, die im vorliegendem Beispiel als Tellerfedern ausgeführt sind, und deren oberes Ende über den Absatz 21 auf den Schaft des beweglichen Schaltkontakts 1b der Vakuum-Schaltkammer 1 einwirkt. Der in der Verlängerung 25 angebrachte Stift 15 stellt sicher, das die beiden Schaltkontakte 1a und 1b im ausgeschalteten Zustand den Hub h nicht überschreiten. Der Stift 15 wirkt dabei entweder mit der unteren Fläche des Druckstücks 10b oder, wie in Figur 1 gezeichnet, mit einer in das Druckstück eingearbeiteten Nut 30 zusammen ( rechte Seite von Figur 1 ). Am unteren Anschlußstück 3 befindet sich eine Schraubspindel 18, mit deren Hilfe nach jeder Stromunterbrechung eine Wiedereinschaltung der Vakuum-Schaltkammer 1 und ein Spannvorgang der Ausschaltfeder 9 bis zu deren Verklinkung durchgeführt werden kann. Auf der linken Seite der Figur 1 ist die Schraubspindel in der gespannten Stellung der Ausschaltfeder 9 gezeichnet. Die erfindungsgemäße Schaltvorrichtung ist jedoch erst nach Zurückdrehen der Schraubspindel 18 in die Ausgangslage schaltbereit, nämlich dann wenn der erforderliche Abstand zwischen der unteren Fläche des Druckstücks 10b und der Oberkante der Schraubspindel 18 hergestellt ist. Um eine leichte Montage der erfindungsgemäßen Schaltvorrichtung zu ermöglichen, empfiehlt es sich, das untere Anschlußstück 3 in das Metallrohr 7 einzuschrauben.

In der einfachsten Ausführung der erfindungsgemäßen Schaltvorrichtung kann auf die Anbringung eines spiralförmigen Leiters 23 zur Erzeugung eines axialen Magnetfeldes verzichtet werden. Für den Sekundärkreis ist keine zusätzliche Fremdenergiequelle erforderlich. Vielmehr wird die Sekundärwicklung 4b des Stromwandlers 4 direkt mit der Ringspule 5a in Serie geschaltet.

Tritt im Primärkreis ein Störstrom auf, so finden in der Schaltvorrichtung nacheinander folgende Vorgänge statt:
a) Induktion eines entsprechenden Sekundärstroms in der Sekundärwicklung 4b, der gleichzeitig in der Ringspule 5a ein magnetisches Feld im ferromagnetischen Körper 5b induziert. Dieses wirkt auf den Magnetanker 5c und zieht diesen entgegen der Kraft der Rückstellfeder 14 in den Luftspalt 26, bis der Magnetanker 5c mit der Unterkante des ferromagnetischen Körpers 5b in Berührung kommt.
b) Die nun nicht mehr in radialer Richtung abgestützten Klemmkörper 10a werden von der Schrägfläche des Druckstücks 10b nach außen bewegt und geben den Ausschalthub des Druckstücks frei.
c) Unter der Wirkung der Ausschaltfeder 9 bewegt sich das Druckstück 10b bis zu einem nicht dargestellten Anschlag nach unten und nimmt dabei über die Nut 30 und den Stift 15 den beweglichen Schaltkontakt 1b mit, bis der Schalthub h zwischen den Schaltkontakten 1a und 1b erreicht ist.

Die Ausschaltung ist damit vollendet.

In Figur 1 ist auf der linken Seite der eingeschaltete und auf der rechten Seite der ausgeschaltete Zustand der Schaltvorrichtung dargestellt. Da die Verlängerung 25 bzw. der Schaft des beweglichen Schaltkontakts 1b die untere Begrenzungsfläche des Anschlußstückes 3 durchdringt, kann die Stirnfläche 25a entweder mit einer Anzeigevorrichtung für die erfolgte Ausschaltung, oder mit einem Mechanismus versehen sein, mit dessen Hilfe ein zugeordneter Trennschalter in die Trennstellung bewegt wird. Dies kann durch ein mechanisches Gestänge zum Ausschalt-Energiespeicher des Trennschalters erfolgen oder über einen Hilfskontakt, der den Ausschalt-Energiespeicher durch einen elektrischen Impuls zur Auslösung bringt.

Im weiteren Verlauf wird nun die Wiedereinschaltung der erfindungsgemäßen Schaltvorrichtung beschrieben:
d) mit der Schraubspindel 18 erfolgt eine Aufwärtsbewegung des Druckstücks 10b, bei der gleichzeitig die Ausschaltfeder 9 gespannt und die Schaltkontakte 1a und 1b zur Wiederanlage gebracht werden.
e) nach erfolgter galvanischer Berührung der Schaltkontakte 1a und 1b wird im weiteren Verlauf der Drehung an der Schraubspindel 18 die Verklinkung 10 in ihre Sperrstellung gebracht.Dies geschieht mittels der auf den Magnettanker 5 c wirkenden Rückstellfeder 14, wobei die Klemmkörper 10 a über die schräge Fläche 29 in ihre Ausgangsstellung unter die schräge Fläche des Druckstücks 10b bewegt werden. Während dieses Vorganges stellt sich zwischen Nut 30 und Stift 15 ein kleiner Überhub ein, der zur betriebssicheren Erzeugung der erforderlichen Kontaktkraft durch die Kontaktkraftfeder 12 benötigt wird.
f) die Schraubspindel 18 wird in Ihre Ausgangsstellung zurückgedreht, um den für eine weitere Ausschaltung erforderlichen Freiweg für das Druckstück 10b herzustellen.

Als weiteres Merkmal der Erfindung kann die Schraubspindel 18 dabei so ausgelegt sein, daß sie neben ihrer Funktion als Einschaltmechanismus für die Vakuum-Schaltkammer 1 auch als Anschlag für das Druckstück 10b bei jedem Ausschaltvorgang dient.

Auf Figur 1 ist ferner zu erkennen, daß die Anschlußstücke 2 und 3 Anschlußflächen 2a und 3a haben, die als Adapter für die Klemmkontakte von HH-Sicherungen verwendbar sind. Genauso können aber auch andere Anschlußflächen Verwendung finden.

Mit der erfindungsgemäßen Schaltvorrichtung läßt sich beispielsweise eine Ringkabel-Schaltanlage nach Figur 2 mit zwei Kabelverbindungen im unteren Teil der Kapselung und mit einem Transformatorabzweig im Oberteil herstellen, bei der der Fehlerstromschutz mit in die Kapselung integriert ist, ohne daß dabei ein kompletter funktonsfähiger Leistungsschalter Verwendung finden muß. Da die erfindungsgemäße Schaltvorrichtung eine autarke Einheit ist, die keine Fremdenergie benötigt und bei der nach erfolgter Fehlerstromunterbrechung kein Austausch von Bauteilen erforderlich ist, kann sie voll in die gekapselte Schalteinlage einbezogen werden. Für sie gilt in diesem Fall dasselbe hohe Isolationsniveau wie für alle anderen in der Schalteinlage eingebauten Betriebsmittel.

Die Ringkabelschaltanlage nach Figur 2 weist als Beispiel in ihrem unteren Teil zwei Dreistellungsschalter 32 auf, mit denen das Ringkabel mit der Sammelschiene 37 verbunden werden kann bzw. mit denen jedes einzelne Kabel abgetrennt oder geerdet werden kann. Die Sammelschiene 37 ist nach oben hin mit einem weiteren Dreistellungsschalter 32 verbunden, an dessen Schaltkontakte sich die erfindungsgemäße Schaltvorrichtung zur Unterbrechung von Fehlerströmen anschließt. Diese Schaltvorrichtung ist über zwei Klemmkontakte 35 und zugehörige Isolatoren auf der Kapselung 31 aufgebaut; die Schaltvorrichtung ist dabei so ausgerichtet, daß das zweite Anschlußstück 3 zu einer der Wände der Kapselung zeigt. Die nicht dargestellte Schraubspindel 18 ist durch die Isolierwelle 19 verlängert, die gasdicht nach der Außenseite der Schaltanlage geführt ist. Mit Ihrer Hilfe läßt sich entweder von Hand oder mit einem Motorantrieb 34 nach erfolgter Fehlerstromunterbrechung die Schaltvorrichtung 33 wieder einschalten bzw. die Ausschaltfeder 9 wieder spannen und verklinken.

Die erfindungsgemäße Schaltvorrichtung ist ein einphasiges Schaltgerät. Die nicht dargestellte Stirnseite 25 a ( siehe Figur 1 )der erfindungsgemäßen Schaltvorrichtung 33 kann mit einem Gestänge 36 mit dem zugeordneten Dreistellungsschalter 32 verbunden sein, um eine Auftrennung des Abzweigs nach einer Fehlerstromunterbrechung zu erzeugen. In Netzen mit starrer Sternpunkterdung oder wenn dies aus anderen Gründen erforderlich ist, sollte auch dieser Dreistellungsschalter mit einphasiger Betätigung ausgerüstet sein.

In Figur 3 ist dargestellt, wie mittels einer elektrischen Steuerung die Verknüpfung zwischen den drei einphasig schaltenden Schaltvorrichtungen 33 und einem dreiphasigen Lasttrennschalter 32a erfolgt und Fehlerstromunterbrechungen in einer Phase nicht zur Auftrennung des Lasttrennschalters 32a führen muß, sondern erst eine zwei- oder dreiphasige Fehlerstromunterbrechungen zur endgültigen Auftrennung des Stromkreises führt. Dabei ist jeder bewegliche Schaltkontakt 1b der Schaltvorrichtung 33 mit einem außerhalb der Kapselung 31 angeordneten zweipoligen Hilfsschalter 39 verbunden. Die Hilfsschalter 39 aller drei Phasen sind so miteinander verschaltet, daß jeweils ein Hilfskontakt von zwei Phasen miteinander in Serie geschaltet sind und mit dem Arbeitsstromauslöser des Energiespeichers 38 in Verbindung steht. Der Energiespeicher kann sowohl über den Taster 41 und die Energiequelle 40 willkürlich , als auch im Störungsfall über die Hilfsschalter 39 ausgeschaltet werden. Die Verbindungsleitungen zwischen den Hilfsschaltern 39 der einzelnen Phasen sind so geschaltet, daß der Arbeitsstromauslöser des Energiespeichers 38 nur dann an Spannung liegt, wenn in zwei Phasen eine Unterbrechung der Vakuum-Schaltkammern 1 stattgefunden hat. Bei einphasiger Unterbrechung ist auch nur ein kontakter Hilfsschalter geschlossen, so daß am Energiespeicher keine Steuerspannung anliegt.

Die erfindunsgemäße Schaltvorrichtung nach Figur 1 kann sehr vorteilhaft auch in luftisolierten Schaltanlagen eingesetzt werden. Bei solchen Fällen wird das Gehäuse so ausgeführt und abgedichtet, daß korrosive Einflüsse aus der Umgebung nicht in das Innere der Schaltvorrichtung eindringen können. Die Länge des Isolierrohrs 6 wird ebenfalls den härteren Umgebungseinflüssen angepaßt.

In manchen Anwendungsfällen ist es erwünscht im Fehlerfalle nicht eine sofortige Auslösung herbeizuführen. In den konventionellen Schalteinlagen werden dazu einstellbare Überstromschutzrelais verwendet, mit denen die Ansprechzeit der Auslöser veränderbar ist. Solche Relais haben jedoch den großen Nachteil, daß sie in gewissen Zeitabständen einer Überprüfung unterzogen werden müssen. Dies ist jedoch nur bei abgetrenntem Abzweig gestattet.

Verlängerte Auslösezeiten lassen mit sich mit der erfindungsgemäßen Schaltvorrichtung nach einem weiteren Merkmal durch Hinzuschaltung einer Kapazität 28 vorzugsweise parallel zur Ringspule 5a des Magnetauslösers 5 nach Figur 4 erreichen. Die Kapazität kann dabei nach Figur 5 als Zylinderkondensator 28 a ausgeführt sein. Der Zylinderkondensator 28 a ist dabei vorteilhafterweise in einen Spalt zwischen der Sekundärwicklung 4 b des Stromwandler 4 und dem Metallrohr 7 des Gehäuses angeordnet. Die beiden Beläge sind dabei entsprechend dem Schaltbild nach Figur 4 mit den Ausgängen der Sekundärwicklung 4 b und de Ringspule 5a verschaltet. Nach einem anderen Merkmal der Erfindung läßt sich auch ein Plattenkondensator 28 b als Kapazität zur Beeinflußung der Ausschaltzeit zur Schaltvorrichtung einsetzen. Dieser Plattenkondensator 28 kann vorteilhafterweise zwischen dem Stromwandler 4 und dem Magnetauslöser 5 angeordnet sein. Auch hier erfolgt die Verschaltung gemäß dem Schaltplan in Figur 4. In allen Fällen sind im ferromagnetischen Körper 5 b Durchbrüche 42 vorgesehen, durch die die elektrischen Verbindungen zu den Kondensatoren bzw. zur Sekundärspule 4 a des Stromwandlers 4 durchgezogen sind.

## Patentansprüche

1. Schaltvorrichtung zur Unterbrechung von Fehlerströmen, vorzugsweise für Transformator-Abzweige in Mittelspannungs-Schaltanlagen, mit einem mit zwei Anschlußstücken (2, 3) versehenen Gehäuse (6, 7), in dem eine zur Durchführung von wiederholten Unterbrechungen geeignete, von einem Energiespeicher mit wenigstens einer Ausschaltfeder (9) betätigte Vakuum-Schaltkammer (1) mit einem ortsfesten und einem beweglichen Schaltkontakt (1a, 1b) und eine erst beim Auftreten eines Fehlerstromes wirksam werdende Auslöseeinrichtung mit einer durch einen elektromagnetischen Magnetauslöser (5) mittels eines Magnetankers (5c) lösbaren Verklinkung (10) der Ausschaltfeder (9) untergebracht sind, dadurch gekennzeichnet, daß ein Verlängerungsschaft (25) des beweglichen Schaltkontakts (1b) den Primärleiter eines mit einer Sekundärspule (4b) versehenen Stromwandlers (4) bildet, daß der Magnetauslöser (5) eine Ringspule (5a) zur Auslösung der Verklinkung (10) aufweist und daß die Sekundärspule (4b) des Stromwandlers (4) die Ringspule (5a) des Magnetauslösers (5) speist.

2. Schalteinrichtung zur Unterbrechung von Fehlerströmen nach Patentanspruch 1, dadurch gekennzeichnet, daß das Gehäuse in einem ersten Raum die Vakuum-Schaltkammer (1) und Mittel zur Verbindung von deren ortsfesten Schaltkontakt (1a) mit dem ersten Anschluß (2) enthält, und daß der bewegliche Schaltkontakt (1b) mit seinem Schaft oder ggf. mit einer Verlängerung (25) eine Trennwand (8) zu einem zweiten Raum durchdringt, in der die restlichen Betriebsmittel (4,5,9,10) und eine verschiebbare Kontaktverbindung (24) zwischen dem Schaft des beweglichen Kontakts (1b) oder ggf. der Verlängerung (25) und dem zweiten Anschlußstück (3) eingebaut sind.

3. Schaltvorrichtung zur Unterbrechung von Fehlerströmen nach Patentanspruch 2, dadurch gekennzeichnet, daß das Gehäuse eine zylindrische Form aufweist, in die die Vakuum-Schaltkammer (1) und die restlichen Betriebsmittel (4.5,9,10) in koaxialer Anordnung eingebaut sind, daß ein zumindest zu einem Teil an der Stirnseite mit dem ersten Anschlußstück (2) abgeschlossenes Isolierrohr (6) die Mantelfläche des ersten Raumes, und daß ein gegen den ersten Raum durch die Trennwand (8) abgeschlossenes Metallrohr (7), in dessen Stirnseite das zweite Anschlußstück (3) eingesetzt ist, die Mantelfläche des zweiten Raumes bildet.

4. Schaltvorrichtung zur Unterbrechung von Fehlerströmen nach Patentanspruch 2 oder 3, dadurch gekennzeichnet, daß im zweiten Raum des Gehäuses ausgehend von der Trennwand (8) der aus einem den Schaft des beweglichen Schaltkontakts (1b) oder ggf. dessen Verlängerung (25) umgebenden Ringkern (4a) und einer Sekundärwicklung (4b) bestehender Stromwandler (4) und der aus einer Ringspule (5a), einem diese bis auf einen Luftspalt (26) für einen verschiebbaren Magnetanker (5c) einschließenden ferromagnetischen Körper (5b) bestehender magnetischer Auslöser (5) sowie die Verklinkung (10) der Ausschaltfeder (9) eingebaut sind.

5. Schaltvorrichtung zur Unterbrechung von Fehlerströmen nach Patentanspruch 4, dadurch gekennzeichnet, daß der Stromwandler (4) und der Magnetauslöser (5) gegenüber dem Schaft des beweglichen Schaltkontakts (1b) oder ggf. dessen Verlängerung (25) einen Ringspalt zur Aufnahme der sich an der Trennwand (8) und einem Druckstück (10b) der Verklinkung (10) abstützenden Ausschaltfeder (9) bilden.

6. Schaltvorrichtung zur Unterbrechung von Fehlerströmen nach Patentanspruch 5, dadurch gekennzeichnet, daß in der eingeschalteten Stellung der Vakuum-Schaltkammer (1) das Druckstück (10b) über eine geneigte Fläche auf am Umfang angeordnete Klemmkörper (10a) so einwirkt, daß sich letztere mit einer axialen Komponente auf einer Stützplatte (10c) und einer radialen Komponente an der Innenseite des Magnetankers (5c) abstützen.

7. Schaltvorrichtung zur Unterbrechung von Fehlerströmen nach Patentanspruch 6, dadurch gekennzeichnet, daß die durch einen Fehlerstrom beaufschlagte Ringspule (5a) den Magnetanker (5c) in den Luftspalt (26) zieht, worauf sich die Klemmkörper (10a) unter der Wirkung der radialen Komponente der Ausschaltfeder (9) unter Aufhebung der Sperrung durch das Druckstück (10b) nach außen bewegen und die Ausschaltbewegung des beweglichen Kontakts (1b) freigeben.

8. Schaltvorrichtung zur Unterbrechung von Fehlerströmen nach einem der Patentansprüche 4 bis 7, dadurch gekennzeichnet, daß der Magnetanker (5c) eine geneigte Stirnfläche (29) aufweist, die nach dem Spannen der Ausschaltfeder (9) unter der Wirkung einer Rückstellfeder (14) die Klemmkörper (10a) in ihre Sperrstellung führt und dort festhält.

9. Schaltvorrichtung zur Unterbrechung von Fehlerströmen nach Patentanspruch 2 oder einem der nachfolgenden, dadurch gekennzeichnet, daß im Schaft des beweglichen Schaltkontakts (1b) oder ggf. in dessen Verlängerung (25) ein Stift (15) angebracht ist, auf den das Druckstück (10b) die Kraft der Ausschaltfeder (9) während der Öffnung der Vakuum-Schaltkammer (1) überträgt.

10. Schaltvorrichtung zur Unterbrechung von Fehlerströmen nach Patentanspruch 9 oder einem der vorangehenden, dadurch gekennzeichnet, daß zwischen einem Absatz (21) am Schaft des beweglichen Schaltkontakts (1b) und dem Druckstück (10b) ggf. unter Zwischenschaltung eines Rohres (11) eine Kontaktkraftfeder (12) vorgesehen ist, die sich bei ausgeschalteter Vakuum-Schaltkammer (1) am Stift (15) abstützt.

11. Schaltvorrichtung zur Unterbrechung von Fehlerströmen nach Patentanspruch 1 , dadurch gekennzeichnet, daß die Ausschaltfeder (9) über eine im Boden des zweiten Anschlußstücks (3) gelagerte Schraubenspindel (18) spannbar ist.

12. Schaltvorrichtung zur Unterbrechung von Fehlerströmen nach Patentanspruch 11, dadurch gekennzeichnet, daß die Schraubenspindel (18) über eine Isolierwelle (19) von außerhalb einer Kapselung (31) der Schaltanlage betätigbar ist.

13. Schaltvorrichtung zur Unterbrechung von Fehlerströmen nach einem der Patentansprüche 11 oder 12 dadurch gekennzeichnet, daß ein Motorantrieb (34) zum Spannen der Ausschaltfeder (9) und zum Einschalten der Vakuum-Schaltkammer (1) vorgesehen ist, der mit Mitteln zum automatischen Betrieb nach Beseitigung einer Störung ausgerüstet ist, die den selbsttätigen Rücklauf der Schraubspindel (18) nach Durchführung der Einschaltbewegung einschließen.

14. Schaltvorrichtung zur Unterbrechung von Fehlerströmen nach Patentanspruch 1 oder nach einem der nachfolgenden, dadurch gekennzeichnet, daß die Anschlußstücke (2,3) Adapter (2a,3a) zur Aufnahme der Schaltvorrichtung in für Hochleistungs-Sicherungen vorgesehene Klemmkontakte (35) aufweisen.

15. Schaltvorrichtung zur Unterbrechung von Fehlerströmen nach Patentanspruch 2 dadurch gekennzeichnet, daß als verschiebare Kontaktverbindung ein Gleitkontakt (24) vorgesehen ist, dessen Elemente am Anschlußstück (3) geführt sind.

16. Schaltvorrichtung zur Unterbrechung von Fehlerströmen nach Patentanspruch 1 oder einem der nachfolgenden, dadurch gekennzeichnet, daß zwischem dem ersten Anschlußstück (2) und dem ortsfesten Schaltkontakt (1a) ein spulenförmig ausgebildeter Leiter zur Erzeugung eines axialen Magnetfeldes für die Schaltstrecke der Vakuum-Schaltkammer (1) vorgesehen ist.

17. Schaltvorrichtung zur Unterbrechung von Fehlerströmen nach Patentanspruch 16, dadurch gekennzeichnet, daß der Leiter (23) spiralförmig gewickelt ist und mit seinem äußeren Ende mit dem ersten Anschlußstück (2) und mit seinem inneren Ende mit dem ortsfesten Schaltkontakt (1a) leitend verbunden ist.

18. Schaltvorrichtung zur Unterbrechung von Fehlerströmen nach Patentanspruch 17, dadurch gekennzeichnet, daß der Schaft des ortsfesten Schaltkontakts (1a) mittels einer im ersten Anschlußstück (2) isoliert gelagerten Schraubverbindung (27) gehalten ist.

19. Schaltvorrichtung zur Unterbrechung von Fehlerströmen nach Patentanspruch 2 oder 3, dadurch gekennzeichnet, daß der Schaft des ortsfesten Schaltkontakts (1a) an die Innenseite des ersten Anschlußstücks (2) mittels einer Schraubverbindung angeschlossen ist.

20. Schaltvorrichtung zur Unterbrechung von Fehlerströmen nach einem der Patentansprüche 1 bis 4, dadurch gekennzeichnet, daß die Sekundärwicklung (4b) des Stromwandler (4) und die Ringspule (5a) des Magnetauslösers (5) in Serie geschaltet sind.

21. Schaltvorrichtung zur Unterbrechung von Fehlerströmen nach einem der Patentansprüche 1 bis 4, dadurch gekennzeichnet, daß in Serie zur Sekundärwicklung (4b) des Stromwandlers die Ringspule (5a) des Magnetauslösers und parallel vorzugsweise zu letzterer eine Kapazität (28) geschaltet sind.

22. Schaltvorrichtung zur Unterbrechung von Fehlerströmen nach Patentanspruch 21, dadurch gekennzeichnet, daß die Kapazität als gewickelter Kondensator (28a) ausgeführt und um die Wicklung (4b) des Stromwandlers (4) angeordnet ist.

23. Schaltvorrichtung zur Unterbrechung von Fehlerströmen nach Patentanspruch 21, dadurch gekennzeichnet, daß die Kapazität als Plattenkondensator (28b) ausgeführt und zwischen dem Stromwandler (4) und dem Magnetauslöser (5) angeordnet ist.

24. Schaltvorrichtung zur Unterbrechung von Fehlerströmen nach Patentanspruch 1 oder einem der nachfolgenden, gekennzeichnet durch Mittel, mit denen die Ausschaltbewegung des beweglichen Schaltkontakts (1b) oder deren Verlängerung (25) zur Auftrennung eines zugeordneten Trenn-oder LastschaLters (32a) übertragbar sind.

25. Schaltvorrichtung zur Unterbrechung von Fehlerströmen nach Patentanspruch 24, dadurch gekennzeichnet, daß das aus dem Gehäuse ragende Ende (25a) über ein Gestänge (36) auf den Energiespeicher(38) des Trenn- oder Lastschalters (32a) einwirkt und dessen Auftrennung nach einer Fehlerstromunterbrechung durch die Vakuum-Schaltkammer (1) bewirkt.

26. Schaltvorrichtung zur Unterbrechung von Fehlerströmen nach Patentanspruch 24, dadurch gekennzeichnet, daß die aus dem Gehäuse ragenden Enden (25a) auf vorzugsweise außerhalb der Kapselung (31) angeordnete Hilfskontakte (39) einwirken, mit denen nach einer Fehlerstromunterbrechung ein Arbeitsstromauslöser im Energiespeicher (38) des Trenn- oder Lastschalters (32a) beaufschlagbar ist.

27. Schaltvorrichtung zur Unterbrechung von Fehlerströmen nach Patentanspruch 26, dadurch gekennzeichnet, daß die Schaltvorrichtungen (33) mit jeweils zwei Hilfskontakten (39) zusammenwirken, und das je ein Hilfskontakt von zwei verschiedenen Phasen miteinander und mit dem Arbeitsstromauslöser des Energiespeichers (38) in Serie geschaltet sind.

## Claims

1. Switching device for interrupting fault currents, preferably for outgoing transformer circuits in medium-voltage switchgear, comprising a housing (6, 7) provided with two connectors (2, 3) - in which housing are housed a vacuum interrupter chamber (1), which is adapted to carry out repeated interruptions, is actuated from a power supply with at least one cut-out spring (9), and comprises a fixed and a moving contact (1a, 1b) - and a tripping device which only becomes active when a fault current occurs and which comprises a latch (10) for the cut-out spring (9) which can be released by an electromagnetic magnetic tripping device (5) by means of a magnetic armature (5c), characterised in that an extension shaft (25) of the moving switch contact (1b) forms the primary conductor of a current converter (4) provided with a secondary coil (4b), in that the magnetic tripping device (5) has an annular coil (5a) for tripping the latch (10), and in that the secondary coil (4b) of the current converter (4) supplies the annular coil (5a) of the magnetic tripping device (5).

2. Switching device for interrupting fault currents according to claim 1, characterised in that the housing comprises in a first chamber the vacuum interrupter chamber (1) and means for connecting its fixed switch contact (1a) to the first terminal (2), and in that the moving switch contact (1b) penetrates with its shaft or optionally with an extension (25) a partition wall (8) leading to a second chamber, in which the remaining operating means (4, 5, 9, 10) and a displaceable contact connection (24) between the shaft of the moving contact (1b) or optionally the extension (25) and the second connector (3) are incorporated.

3. Switching device for interrupting fault currents according to claim 2, characterised in that the housing has a cylindrical shape, into which the vacuum switching chamber (1) and the remaining operating means (4, 5, 9, 10) are fitted in a coaxial arrangement, in that an insulating tube (6) closed at the front face with the first connector (2) forms at least in part the casing of the first chamber, and in that a metal tube (7), which is closed off from the first chamber by the partition wall (8) and in whose end face the second connector (3) is set, forms the casing of the second chamber.

4. Switching device for interrupting fault currents according to claim 2 or 3, characterised in that fitted in the second chamber of the housing are, starting from the partition wall (8), the current converter (4) consisting of an annular core (4a) surrounding the shaft of the moving switch contact (1b) or optionally its extension (25) and a secondary winding (4b), the magnetic tripping device (5) consisting of an annular coil (5a) and a ferromagnetic body (5b) enclosing the annular coil except in an air gap (26) for a displaceable magnetic armature (5c), and the latch (10) of the cut-out coil (9).

5. Switching device for interrupting fault currents according to claim 4, characterised in that the current converter (4) and the magnetic tripping device (5) form, relative to the shaft of the moving switch contact (1b) or optionally its extension (25) an annular gap for receiving the cut-out spring (9) which bears on the partition wall (8) and a pressure member (10b) of the latch (10).

6. Switching device for interrupting fault currents according to claim 5, characterised in that in the switched-on position of the vacuum interrupter switch (1) the pressure member (10b) acts on clamping bodies (10a) disposed on the circumference via an inclined face in such a manner that the latter bear with an axial component on a support plate (10c) and a radial component on the inner face of the magnet armature (5c).

7. Switching device for interrupting fault currents according to claim 6, characterised in that the annular coil (5a) acted upon by a fault current draws the magnet armature (5c) into the air gap (26), whereupon the clamping bodies (10a), under the action of the radial components of the cut-out spring (9) and unlocking the device by means of the pressure member (10b) move outward and trigger the cut-out motion of the moving contact (1b).

8. Switching device for interrupting fault currents according to one of claims 4 to 7, characterised in that the magnetic armature (5c) has an inclined end face (29) which, after bracing of the cut-out spring (9) and under the action of a restoring spring (14) guides the clamping bodies (10a) into their locked position and holds them there.

9. Switching device for interrupting fault currents according to claim 2 or one of the subsequent claims, characterised in that in the shaft of the moving contact (1b) or optionally in its extension (25) a pin (15) is mounted, to which the pressure member (10b) transmits the force of the cut-out spring (9) during opening of the vacuum interrupter switch (1).

10. Switching device for interrupting fault currents according to claim 9 or one of the preceding claims, characterised in that between a step (21) on the shaft of the moving switch contact (1b) and the pressure member (10b) or optionally with the interposition of a tube (11), a contact force spring (12) is provided, which when the vacuum interrupter switch (1) is cut out bears on the pin (15).

11. Switching device for interrupting fault currents according to claim 1, characterised in that the cut-out spring (9) can be stressed via a threaded spindle (18) mounted in the base of the second connector (3).

12. Switching device for interrupting fault currents according to claim 11, characterised in that the threaded spindle (18) is actuatable from outside a covering (31) of the switchgear via an insulating shaft (19).

13. Switching device for interrupting fault currents according to either of claims 11 or 12, characterised in that a motor drive (34) is provided for stressing the cut-out spring (9) and for switching on the vacuum interrupter switch (1), which is equipped with means for automatic operation after elimination of a fault, which include the automatic reversal of the threaded spindle (18) after carrying out the switching-on movement.

14. Switching device for interrupting fault currents according to claim 1 or one of the subsequent claims, characterised in that the connectors (2, 3) have adapters (2a, 3a) for receiving the switching device in clamp contacts (35) provided for high-power fuses.

15. Switching device for interrupting fault currents according to claim 2, characterised in that as a displaceable contact connection, a sliding contact (24) is provided, whose elements are guided on the connector (3).

16. Switching device for interrupting fault currents according to claim 1 or one of the subsequent claims, characterised in that between the first connector (2) and the fixed switching contact (1a) a conductor in the form of a coil is provided for generating an axial magnetic field for the switching section of the vacuum interrupter switch (1).

17. Switching device for interrupting fault currents according to claim 16, characterised in that the conductor (23) is wound in a spiral manner and with its outer end is conductively connected to the first connector (2) and with its inner end to the fixed switching contact (1a).

18. Switching device for interrupting fault currents according to claim 17, characterised in that the shaft of the fixed switching contact (1a) is held by means of a threaded connection (27) mounted in an insulated manner in the first connector (2).

19. Switching device for interrupting fault currents according to claim 2 or 3, characterised in that the shaft of the fixed switching contact (1a) is connected to the inner face of the first connector (2) by means of a threaded connection.

20. Switching device for interrupting fault currents according to claim 1 to 4, characterised in that the secondary winding (4b) of the current converter (4) and the annular coil (5a) of the magnetic tripping device (5) are connected in series.

21. Switching device for interrupting fault currents according to one of claims 1 to 4, characterised in that the annular coil (5a) of the magnetic tripping device is connected in series with the secondary winding (4b) of the current converter and a capacitor (28) is connected in parallel preferably to the annular coil.

22. Switching device for interrupting fault currents according to claim 21, characterised in that the capacitance is formed as a wound capacitor (28a) and is disposed around the turn (4b) of the current converter (4).

23. Switching device for interrupting fault currents according to claim 21, characterised in that the capacitor is formed as a plate capacitor (28b) and is disposec between the current converter (4) and the magnetic tripping device (5).

24. Switching device for interrupting fault currents according to claim 1 or one of the subsequent claims, characterised by means with which the cut-off motion of the moving switch contact (1b) or its extension (25) can be transferred to separate an associated disconnector or load interrupter switch (32a).

25. Switching device for interrupting fault currents according to claim 24, characterised in that the end (25a) projecting from the housing acts on the power source (38) of the disconnector or load interrupter switch (32a) via a linkage (36) and effects its separation after a fault current interruption by the vacuum interrupter switch (1).

26. Switching device for interrupting fault currents according to claim 24, characterised in that the ends (25a) projecting from the housing act on auxiliary contacts (29) which are preferably disposed outside the casing (31) and with which, after a fault current interruption, a working current tripping device in the power supply (38) of the disconnector or load interrupter switch can be acted on.

27. Switching device for interrupting fault currents according to claim 26, characterised in that the switching devices (33) cooperate respectively with two auxiliary currents (39), and in that each auxiliary contact is connected by two different phases to the other auxiliary contact and in series with the working current tripping device of the power supply (38).

## Revendications

1. Dispositif de commande pour l'interruption de courants de défaut, de préférence pour des dérivations de transformateur, dans des installations de distribution à moyenne tension, comprenant un coffret (6, 7) qui est muni de deux raccords (2, 3) et dans lequel sont logés une chambre de commande sous vide (1), activée au moins par un accumulateur d'énergie équipé d'un ressort de coupure (9), appropriée pour l'exécution de coupures répétées et équipée d'un contact de commande fixe et mobile (1a, 1b), et un dispositif déclencheur qui n'intervient qu'à l'apparition d'un courant de défaut au moyen d'un encliquetage amovible (10) du ressort de coupure (9) à l'aide d'un déclencheur électromagnétique (5) et, ce, par l'intermédiaire d'une armature d'aimant (5c), caractérisé en ce qu'une tige de rallonge (25) du contact de commande mobile (1b) constitue le conducteur primaire d'un convertisseur de courant (4) muni d'une bobine secondaire (4b), en ce que le déclencheur magnétique (5) présente une bobine annulaire (5a) pour le déclenchement de l'encliquetage (10) et en ce que la bobine secondaire (4b) du convertisseur de courant (4) alimente la bobine annulaire (5a) du déclencheur magnétique (5).

2. Dispositif de commande pour l'interruption de courants de défaut selon la revendication 1, caractérisé en ce que le coffret contient, dans une première enceinte, la chambre de commande sous vide (1) et des moyens pour la connexion de son contact de commande fixe (1a) au premier raccord (2) et en ce que le contact de commande mobile (1b) traverse, par une tige ou éventuellement une rallonge (25), une cloison (8) en direction d'une seconde enceinte dans laquelle sont incorporés le restant des moyens de fonctionnement (4, 5, 9, 10) et une une connexion coulissante par contact (24) entre la tige du contact mobile (1b) ou éventuellement la rallonge (25) et la seconde pièce de raccordement (3).

3. Dispositif de commande pour l'interruption de courants de défaut selon la revendication 2, caractérisé en ce que le coffret présente une forme cylindrique dans laquelle sont montés, de manière coaxiale, la chambre de commande sous vide (1) et le reste des moyens de fonctionnement (4, 5, 9, 10), en ce que la surface d'enveloppe de la première enceinte est constituée par un tube isolant (6), fermé sur la face avant, par la première pièce de raccordement (2) et en ce qu'un tube métallique (7) qui est fermé par la cloison (8) vis-à-vis de la première enceinte et dans la face avant duquel est insérée la première pièce de raccordement (3), constitue la surface d'enveloppe de la seconde enceinte.

4. Dispositif de commande pour l'interruption de courants de défaut selon la revendication 2 ou 3, caractérisé en ce que dans la seconde enceinte du coffret, en partant de la cloison (8), sont incorporés le convertisseur de courant (4) se composant d'un enroulement secondaire (4b) et d'un noyau annulaire (4a) entourant la tige du contact de commande mobile (1b) ou éventuellement sa rallonge (25), le déclencheur magnétique (5) se composant d'une bobine annulaire (5a), d'un corps ferromagnétique (5b) englobant cette dernière à l'exception d'un entrefer (26) pour une armature magnétique coulissante (5c) ainsi que l'encliquetage (10) du ressort de coupure (9).

5. Dispositif de commande pour l'interruption de courants de défaut selon la revendication 4, caractérisé en ce que le convertisseur de courant (4) et le déclencheur magnétique (5) forment, vis-à-vis de la tige du contact de commande mobile (1b) ou éventuellement de sa rallonge (25), une fente annulaire pour le logement du ressort de coupure (9) prenant appui contre la cloison (8) et une pièce de pression (10b) de l'encliquetage (10).

6. Dispositif de commande pour l'interruption de courants de défaut selon la revendication 5, caractérisé en ce que dans la position de service de la chambre de commande sous vide (1), la pièce de pression (10b) agit, par l'intermédiaire d'une surface inclinée, sur des corps de serrage (10a) disposés à la périphérie de sorte que ces derniers prennent appui, avec une composante axiale, sur une plaque d'appui (10c) et, avec une composante radiale, contre la face interne de l'armature d'aimant (5c).

7. Dispositif de commande pour l'interruption de courants de défaut selon la revendication 6, caractérisé en ce que la bobine annulaire (5a), subissant un courant de défaut, attire l'armature d'aimant (5c) dans l'entrefer (26) ce qui entraîne le déplacement vers l'extérieur des corps de serrage (10a) sous l'action de la composante radiale du ressort de coupure (9) en supprimant le blocage exercé par la pièce de pression (10b), libérant ainsi le mouvement de coupure du contact mobile (1b).

8. Dispositif de commande pour l'interruption de courants de défaut selon l'une des revendications 4 à 7, caractérisé en ce que l'armature d'aimant (5c) présente une surface avant inclinée (29) qui amène et les y maintient, après la tension du ressort de coupure (9) sous l'action d'un ressort de rappel (14), les corps de serrage (10a) dans leur position de blocage.

9. Dispositif de commande pour l'interruption de courants de défaut selon la revendication 2 ou l'une des suivantes, caractérisé en ce que dans la tige du contact mobile de commande (1b) ou éventuellement dans sa rallonge (25), est insérée une pointe (15) sur laquelle la pièce de pression (10b) transfère la force du ressort de coupure (9) pendant l'ouverture de la chambre de commande sous vide (1).

10. Dispositif de commande pour l'interruption de courants de défaut selon la revendication 9 ou l'une des précédentes, caractérisé en ce qu'il est prévu, entre un talon (21) ménagé sur la tige du contact mobile de commande (1b) et la pièce de pression (10b), éventuellement en intercalant un tube (11), un ressort de force de contact (12) qui prend appui contre la pointe (15), quand la chambre de commande sous vide (1) est déconnectée.

11. Dispositif de commande pour l'interruption de courants de défaut selon la revendication 1, caractérisé en ce que le ressort de coupure (9) peut être tendu par l'intermédiaire d'une broche filetée (18) logée dans le fond de la seconde pièce de raccordement (3).

12. Dispositif de commande pour l'interruption de courants de défaut selon la revendication 11, caractérisé en ce que la broche filetée (18) est actionnable par l'intermédiaire d'un arbre isolant (19) depuis un blindage externe (31) de l'installation de distribution.

13. Dispositif de commande pour l'interruption de courants de défaut selon l'une des revendications 11 ou 12, caractérisé en ce qu'un entraînement motorisé (34) est prévu pour tendre le ressort de coupure (9) et pour la mise en service de la chambre de commande sous vide (1), entraînement qui, après élimination d'une panne, est équipé de moyens pour le fonctionnement automatique qui comprennent le retour automatique de la broche filetée (18) après exécution du mouvement de connexion.

14. Dispositif de commande pour l'interruption de courants de défaut selon la revendication 1 ou l'une des suivantes, caractérisé en ce que les pièces de raccordement (2, 3) présentent des adaptateurs (2a, 3a) pour le logement du dispositif de commande dans des contacts de serrage (35) prévus pour des fusibles à haute puissance.

15. Dispositif de commande pour l'interruption de courants de défaut selon la revendication 2, caractérisé en ce que pour la connexion coulissante par contact, il est prévu un contact glissant (24) dont les éléments sont guidés le long de la pièce de raccordement (3).

16. Dispositif de commande pour l'interruption de courants de défaut selon la revendication 1 ou l'une des suivantes, caractérisé en ce qu'entre la première pièce de raccordement (2) et le contact de commande fixe (1a), il est prévu un conducteur en forme de bobine pour la génération d'un champ magnétique axial pour le trajet de contact de la chambre de commande sous vide (1).

17. Dispositif de commande pour l'interruption de courants de défaut selon la revendication 16, caractérisé en ce que le conducteur (23) est enroulé en forme de spirale et est relié, par son extrémité externe, à la première pièce de raccordement (2) et, par son extrémité interne, au contact fixe de commande (1a) et, ce, de manière conductrice.

18. Dispositif de commande pour l'interruption de courants de défaut selon la revendication 17, caractérisé en ce que la tige du contact de commande fixe (1a) est maintenue au moyen d'une connexion à vis (27) logée de manière isolante dans la première pièce de raccordement (2).

19. Dispositif de commande pour l'interruption de courants de défaut selon la revendication 2 ou 3, caractérisé en ce que la tige du contact de commande fixe (1a) est raccordée à la face interne de la première pièce de raccordement (2) au moyen d'une connexion vissée.

20. Dispositif de commande pour l'interruption de courants de défaut selon l'une des revendications 1 à 4, caractérisé en ce que l'enroulement secondaire (4b) du convertisseur de courant (4) et la bobine annulaire (5a) du déclencheur magnétique (5) sont montés en série.

21. Dispositif de commande pour l'interruption de courants de défaut selon l'une des revendications 1 à 4, caractérisé en ce que la bobine annulaire (5a) du déclencheur magnétique et une capacité (28) sont montées en série avec l'enroulement secondaire (4b) du convertisseur de courant et de préférence en parallèle à ce dernier.

22. Dispositif de commande pour l'interruption de courants de défaut selon la revendication 21, caractérisé en ce que la capacité sert de condensateur enroulé (28a) et est disposée autour de l'enroulement (4b) du convertisseur de courant (4).

23. Dispositif de commande pour l'interruption de courants de défaut selon la revendication 21, caractérisé en ce que la capacité sert de condensateur en plaque (28b) et est disposée entre le convertisseur de courant (4) et le déclencheur magnétique (5).

24. Dispositif de commande pour l'interruption de courants de défaut selon la revendication 1 ou l'une des suivantes, caractérisé par des moyens avec lesquels le mouvement de coupure du contact de commande mobile (1b) ou de sa rallonge (25) peut être transmis pour la séparation d'un interrupteur à coupure en charge ou d'un sectionneur associé (32a).

25. Dispositif de commande pour l'interruption de courants de défaut selon la revendication 24, caractérisé en ce que l'extrémité (25a), sortant du coffret, agit, par l'intermédiaire d'un système de tiges (36), sur l'accumulateur d'énergie (38) de l'interrupteur de coupure en charge ou du sectionneur (32a) et en provoque le sectionnement par l'intermédiaire de la chambre de commande sous vide (1) après une interruption des courants de défaut.

26. Dispositif de commande pour l'interruption de courants de défaut selon la revendication 24, caractérisé en ce que les extrémités (25a), sortant du coffret, agissent sur des contacts auxiliaires (39) qui sont disposés de préférnce à l'extérieur du blindage (31) et qui font impact, après une interruption des courants de défaut, sur un déclencheur de courant de travail dans l'accumulateur d'énergie (38) de l'interrupteur de coupure en charge ou du sectionneur (32a).

27. Dispositif de commande pour l'interruption de courants de défaut selon la revendication 26, caractérisé en ce que les dispositifs de commande (33) coopèrent respectivement avec deux contacts auxiliaires (39) et en ce que chaque contact auxiliaire de deux phases différentes est monté en série l'un avec l'autre et avec le déclencheur de courant de travail de l'accumulateur d'énergie (38).
